# EUROPÄISCHE PATENTSCHRIFT

(11) **EP 0 338 421 B1**
(45) Veröffentlichungstag und Bekanntmachung des Hinweises auf die Patenterteilung: **07.07.1993**
(21) Anmeldenummer: 89106588.0
(22) Anmeldetag: 13.04.1989
(51) Int. Cl.: H01F 27/40

(54) **Spulenträger mit Sicherheitsschalter**
Safety switch
Interrupteur de sécurité

(30) Priorität: 21.04.1988 DE 8805272 U
(43) Veröffentlichungstag der Anmeldung: 25.10.1989
(73) Patentinhaber: Hofsäss, Ulrika, D-75181 Pforzheim (DE); Hofsäss, Marcel Peter, D-75181 Pforzheim (DE); Hofsäss, Denise Petra, D-75175 Pforzheim (DE); Hofsäss, Henrik Peter, D-48149 Münster (DE); Hofsäss, Carola Rika, D-75181 Pforzheim (DE); Hofsäss, Benjamin Michael, D-75181 Pforzheim (DE)
(72) Erfinder: Hofsäss, Peter, (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- WO-A-82/03492
- AT-B- 350 302
- FR-A- 2 455 348
- US-A- 2 536 520
- US-A- 3 157 768

## Beschreibung

Die Erfindung betrifft einen mit einem Sicherheitsschalter versehenen Spulenträger.

Bei elektrischen Spulen müssen Sicherheitsschalter, wie Wächter, zum Schutz gegen Überstrom und Übertemperatur vorgesehen sein. Diese werden bisher in der Regel in komplizierter und aufwendiger Weise am Spulenträger der Spule vorgesehen. Ihr Halten ist nicht zuverlässig und die Kontaktierung der Kontaktelemente des Sicherheitsschalters mit der auf den Spulenträger aufzuwickelnden Spule in der Regel aufwendig.

Die FR-A-2 455 348 zeigt einen Spulenträger mit einer Ausnehmung in Isoliermaterial, in der ein Sicherheitsschalter unterbringbar ist. Hierzu wird ein Isolierteil zwischen den Endbereichen zweier Kontaktstreifen angeordnet und diese Einheit in die Ausnehmung eingeschoben. Ein Herausrutschen wird durch eine quer zur Erstreckungsrichtung der Anordnung in Nuten des Spulenträgers eingeschobene Anschlußfahne verhindert, die mit dem einen der Kontaktstreifen in leitender Verbindung steht.

Der Erfindung liegt daher die Aufgabe zugrunde, einen Spulenträger der gattungsgemäßen Art zu schaffen, der einen zuverlässigen Halt und eine zuverlässige Kontaktierung des Sicherheitsschalters sowie einfache und bequeme Anschlußmöglichkeiten gewährleistet.

Erfindungsgemäß wird die genannte Aufgabe bei einem Spulenträger der eingangs genannten Art gelöst durch ein elektrisch leitendes Aufnahmeteil für den Sicherheitsschalter mit einer Ausnehmung, in der der Sicherheitsschalter reibschlüssig oder im Preßsitz gehalten wird.

Der Sicherheitsschalter wird nicht mehr als solcher mit dem Spulenträger verbunden oder in diesen eingesetzt, sondern wird durch ein Aufnahme- oder Halteteil gehalten, welches gleichzeitig über die den einen Kontakt des Schalters bildende Gehäuseschale desselben die elektrische Kontaktierung sicherstellt. Neben diesen Vorteilen kann durch die erfindungsgemäße Ausgestaltung der Schalter sicher und zuverlässig am Spulenträger, insbesondere in einer Aufnahme desselben gehalten werden. Zur Verbesserung des Preß- oder Reibsitzes des Schalters im Aufnahmeteil sieht eine bevorzugte Ausgestaltung vor, daß das Aufnahmeteil plattenförmig ausgebildet ist und auf der Plattenebene ein die Ausnehmung umgebender Flansch herausgebogen ist. Hierdurch wird eine flächige Anlage des leitenden Gehäuses an den Flanschen oder Laschen des Spulenträgers gewährleistet. Zur Erhöhung der Elastizität kann weiterhin vorgesehen sein, daß das Aufnahmeteil einen sich von der Ausnehmung zu einer Außenkante erstreckenden Schlitz aufweist.

Eine Weiterbildung sieht vor, daß das Aufnahmeteil im Randbereich aus seiner Ebene herausgestanzte Nasen aufweist. Hierdurch kann, insbesondere wenn das Aufnahmeteil in Nuten der Aufnahme des Spulenträgers geführt ist, eine sichere Festlegung des Sicherheitsschalters und damit eine Sicherung gegen Herausrutschen oder Herausziehen desselben gegeben werden.

Eine weitere Ausbildung zur Vereinfachung und Verbesserung der Kontaktierung sieht vor, daß das Aufnahmeteil mindestens eine aus der Aufnahme herausragende Anschlußlasche aufweist, wobei eine Anschlußlasche als Flachstecker oder eine Anschlußlasche mit einem durch eine Unterschneidung gebildeten verjüngten Abschnitt ausgebildet sein kann.

Der Erfindungsgedanke wird weiterhin dadurch unterstützt, daß die Aufnahme Längsnuten aufweist, in denen das Aufnahmeteil einsitzt, wodurch hier direkt beim Wickeln sogleich die Kontaktierung der Wicklungsspule an dem Anschlußdraht des Schalters vorgenommen werden kann.

Weiter Vorteile und Merkmale der Erfindung ergeben sich aus den Ansprüchen und aus der nachfolgenden Beschreibung, in der Ausführungsbeispiele der Erfindung unter Bezugnahme auf die Zeichnungen im einzelnen erläutert sind. Dabei zeigen:
- Figur 1: Eine Sicht in Richtung der Spulenachse entsprechend I-I der Figur 2;
- Figur 2: eine Sicht auf den Spulenträger entsprechend II-II der Figur 1, teilweise geschnitten; und
- Figur 3: eine weitere Ausgestaltungen eines Aufnahmeteils für den Sicherheitsschalter.

Der erfindungsgemäße Spulenträger 1 weist einen Trägerkern 2 und diesen begrenzende, parallel zueinander verlaufende Begrenzungsplatten 3 auf, so daß auf den Trägerkern 2 in den Platten 3 eine Spulenwicklung aufgebracht werden kann. Seitlich einer der Begrenzungsplatten 3 ist eine Aufnahme 4 für einen Sicherheitsschalter 6 ausgebildet. Bei dem Sicherheitsschalter 6 handelt es sich um einen Bimetall-Überstromschalter, wie einen Temperaturwächter.

Die Aufnahme 4 für den Schalter 6 ist als Tasche ausgebildet. Die Tasche wird im wesentlichen durch die Begrenzungswand 3, eine parallel zu dieser verlaufende Wand 7 und senkrecht zu diesen stehende Längsseitenwände 8 begrenzt. Die Aufnahme 4 weist eine Einschuböffnung 9 zum Einschieben des Schalters 6 und der Einschuböffnung 9 gegenüberliegend einen Durchbruch 11 in der Rückwand der Aufnahme 4 auf, durch welchen ein Anschlußdraht 12 aus der Aufnahme 4 heraus und durch einen Schlitz 13 in den Wicklungsbereich 14 der Spulenwicklung geführt werden kann.

In den seitlichen Längswänden 8 sind, nahe der Begrenzungswand 3 Längsnuten 16 ausgebildet. Entlang dieser Längsnuten 16 kann ein Aufnahmeteil 17 zur Aufnahme und Halterung des Schalters 6 in die Aufnahme 9 des Spulenträgers 1 eingeschoben werden. Das Aufnahmeteil 17 weist eine der Breite der Aufnahme 9 unter Berücksichtigung der Nuten 16 entsprechende Breite und eine im wesentlichen der Aufnahme 9 entsprechende Länge auf. Über seine eigentliche, der Länge der Aufnahme 9 entsprechende Länge wird das Aufnahmeteil 17 durch eine Lasche 18 überragt, die als Flachstecker ausgebildet ist und auf der entsprechende Steckbuchsen zur Kontaktierung aufgesteckt werden können. Die Lasche 18 ragt aus der Öffnung 9 der Aufnahme 4 heraus.

Das Aufnahmeteil 17 weist einen kreisförmigen Durchbruch 19 auf. Der Durchbruch 19 wird durch einen aus der Ebene des flachen Aufnahmeteils 17 herausgebogenen Ringflansch 21 begrenzt. Weiterhin weist das Aufnahmeteil zwischen der Ausnehmung 19 und seiner der Anschlußlasche 18 abgewandten Stirnseite 22 einen Schlitz 23 auf, der die Elastizität des Aufnahmeteils 17 im Bereich der Ausnehmung 19 unterstützt. In der Ausnehmung 19 sitzt reibschlüssig oder im Preßsitz der Schalter 6 ein, dessen einer Kontakt sein Gehäuse bildet, welches durch die getroffene Anordnung mit dem Aufnahmeteil 17 und damit mit der mit diesem einstückig ausgebildeten Lasche in elektrischer Verbindung steht. Zur sicheren Halterung des Aufnahmeteils 17 in der Aufnahme 4 und insbesondere den Nuten 16 sind aus der Ebene des Aufnahmeteils 17 heraus Nasen 26 geprägt, die ein Herausrutschen oder Herausziehen des Aufnahmeteils 17 aus der Aufnahme 4 verhindern.

Bei der Ausgestaltung der Figur 3 ist eine gegenüber der als Flachstecker ausgebildeten Anschlußlasche 18 andersartige Anschlußlasche 28 vorgesehen, die Hinterschneidungen 29 aufweist, so daß hier eine Kontaktierung, beispielsweise durch Herumwickeln eines Drahtstücks um den verjüngten Teil 31 der Anschlußlasche 28 vorgenommen werden kann. Zusätzlich kann auch, wie dies in Figur 3 gestrichelt dargestellt ist, die als Flachstecker ausgebildete Anschlußlasche 18 vorgesehen sein. Gegebenenfalls kann eine der beiden Anschlußlaschen 18, 28, wenn sie nicht benötigt wird, abgeschnitten werden. Durch die erfindungsgemäße Ausgestaltung wird ein mit einem Sicherheitsschalter 6 versehener Spulenträger 1 geschaffen, der einfache und bequeme Anschlußmöglichkeiten bietet. Insbesondere ist im Gebrauch eine sichere Halterung und gleichzeitig zuverlässige Kontaktierung des Schalters 6 über das Aufnahmeteil 17 gegeben, welches zuverlässig und fest in der Aufnahme 4 gehalten wird und einen Anschlußkontakt zum Anschluß der elektrischen Stromversorgung bildet, während der andere Kontakt des Schalters 6 über einen Anschlußdraht zum Wicklungsraum der Spule innerhalb des Spulenträgers 1 geführt wird, so daß die Spule dort leicht und bequem mit diesem verbunden werden kann, während ihr anderes Ende die Kontaktierung zur Stromversorgung bildet.

## Patentansprüche

1. Mit einem Sicherheitsschalter (6) versehener Spulenträger (1), gekennzeichnet durch ein elektrisch leitendes Aufnahmeteil (17) für den Sicherheitsschalter (6) mit einer Ausnehmung (19), in der der Sicherheitsschalter (6) reibschlüssig oder im Preßsitz gehalten wird.

2. Spulenträger nach Anspruch 1, dadurch gekennzeichnet, daß das Aufnahmeteil (17) als Platte mit einem aus dieser herausgezogenen, die Ausnehmung (19) umgebender Flansch (21) ausgebildet ist.

3. Spulenträger nach Anspruch 1 oder 2, dadurch gekennzeichnet, daß das Aufnahmeteil (17) einen sich von der Ausnehmung (19) zu einer Außenkante (22) erstreckenden Schlitz (23) aufweist.

4. Spulenträger nach einem der Ansprüche 1 bis 3, dadurch gekennzeichnet, daß das Aufnahmeteil (17) im Randbereich aus seiner Ebene herausgestanzte Nasen (26) aufweist.

5. Spulenträger nach einem der vorangehenden Ansprüche, dadurch gekennzeichnet, daß das Aufnahmeteil (17) mindestens eine aus der Aufnahme (4) herausragende Anschlußlasche (18,28) aufweist.

6. Spulenträger nach Anspruch 5, dadurch gekennzeichnet, daß eine Anschlußlasche als Flachstecker (18) ausgebildet ist.

7. Spulenträger nach Anspruch 5 oder 6, dadurch gekennzeichnet, daß eine Anschlußlasche mit einem durch eine Unterschneidung (29) gebildeten verjüngten Abschnitt (31) ausgebildet ist.

8. Spulenträger nach einem der vorangehenden Ansprüche, dadurch gekennzeichnet, daß die Aufnahme (4) Längsnuten (16) aufweist, in denen das Aufnahmeteil (17) einsitzt.

9. Spulenträger nach einem der vorangehenden Ansprüche, dadurch gekennzeichnet, daß die Aufnahmetasche (4) auf der ihrer Einschuböffnung (9) entgegengesetzten Seite einen Durchbruch (11) aufweist, durch welchen der Anschlußdraht (12) des Schalters (6) heraus und in den Wicklungsraum des Spulenträgers (1) geführt ist.

## Claims

1. Coil brace (1) provided with a safety switch (6), characterized by an electrically conductive mounting part (17) for the safety switch (6) with a recess (19), in which the safety switch (6) is held in frictional engagement or in press fit.

2. Coil brace according to claim 1, characterized in that the mounting part (17) is constructed as a plate with a flange (21) drawn therefrom and surrounding the recess (19).

3. Coil brace according to claim 1 or 2, characterized in that the mounting part (17) has a slot (23) extending from the recess (19) to an outer edge (22).

4. Coil brace according to one of the claims 1 to 3, characterized in that the mounting part (17) is provided in the marginal area with noses (26) punched out of its plane.

5. Coil brace according to any one of the preceding claims, characterized in that the mounting part (17) has at least one terminal lug (18, 28) projecting out of the housing (4).

6. Coil brace according to claim 5, characterized in that one terminal lug is constructed as a flat-cable plug (18).

7. Coil brace according to claim 5 or 6, characterized in that one terminal lug is constructed with a tapered portion (31) formed by an undercut (29).

8. Coil brace according to any one of the preceding claims, characterized in that the mounting (4) has longitudinal grooves (16), in which is located the mounting part (17).

9. Coil brace according to any one of the preceding claims, characterized in that the housing (4) has on its side opposite to its slide-in opening (9), a break (11), through which the attachment lead (12) of the switch (6) is guided out of and into the winding space of the coil brace (1).

## Revendications

1. Porte-bobine (1) muni d'un interrupteur de sécurité (6), caractérisé par un élément de réception électro-conducteur (17) pour l'interrupteur de sécurité (6), comportant un évidement (19) dans lequel l'interrupteur de sécurité (6) est maintenu par friction ou par ajustage serré.

2. Porte-bobine selon la revendication 1, caractérisé en ce que l'élément de réception (17) est réalisé sous la forme d'une plaque comportant une collerette (21) s'étendant à partir de celle-ci et entourant l'évidement (19).

3. Porte-bobine selon la revendication 1 ou 2, caractérisé en ce que l'élément de réception (17) présente une fente (23) s'étendant depuis l'évidement (19) jusqu'à un bord extérieur (22).

4. Porte-bobine selon l'une des revendications 1 à 3, caractérisé en ce que l'élément de réception (17) présente, dans sa région marginale, des ergots (26) formés par estampage à partir de son plan.

5. Porte-bobine selon l'une des revendications précédentes, caractérisé en ce que l'élément de réception (17) présente au moins une languette de connexion (18,28) faisant saillie par rapport au récepteur (4).

6. Porte-bobine selon la revendication 5, caractérisé en ce qu'une languette de connexion est réalisée sous la forme d'une broche plate (18).

7. Porte-bobine selon la revendication 5 ou 6, caractérisé en ce qu'une languette de connexion est réalisée sous la forme d'un tronçon rétréci (31) formé par une saillie (29).

8. Porte-bobine selon l'une des revendications précédentes, caractérisé en ce que le récepteur (4) présente des rainures longitudinales (16) dans lesquelles est introduit l'élément de réception (17).

9. Porte-bobine selon l'une des revendications précédentes, caractérisé en ce que la poche de réception (4) présente, du côté opposé à son ouverture d'insertion (9), un trou (11) par lequel le fil de raccordement (12) de l'interrupteur (6) est guidé hors de et dans la chambre d'enroulement du portebobine (1).
